# FASCICULE DE BREVET EUROPEEN

(11) **EP 1 127 012 B1**
(45) Date de publication et mention de la délivrance du brevet: **23.07.2003**
(21) Numéro de dépôt: 99950826.0
(22) Date de dépôt: 26.10.1999
(51) Int. Cl.: B65D 47/24, B65D 47/20

(54) **FIXATION IRREVERSIBLE D'UNE CAPSULE SUR UNE TETE DE RECIPIENT AUTORISANT UNE ROTATION LIMITEE DE LADITE CAPSULE SUR LADITE TETE**
IRREVERSIBLE BEFESTIGUNG EINER VERSCHLUSSKAPPE MIT BEGRENTZER DREHMÖGLICHKEIT
IRREVERSIBLE FIXING OF A CAP ON A CONTAINER HEAD ENABLING A LIMITED ROTATION OF SAID CAP ON SAID HEAD

(30) Priorité: 03.11.1998 FR 9813962
(43) Date de publication de la demande: 29.08.2001
(73) Titulaire: CEBAL S.A.S., 92115 Clichy (FR)
(72) Inventeur: SCHNEIDER, Bernard, F-51800 Sainte Menehould (FR); BODET, Hervé, F-55100 Verdun (FR); VICCHI, Jean-Baptiste, F-51800 Sainte Menehould (FR)
(74) Mandataire: Marsolais, Richard
(86) Numéro de dépôt international: FR9902593
(87) Numéro de publication internationale: WO00026105

(56) Documents cités:
- EP-A- 0 520 118
- EP-A- 0 633 197
- FR-A- 2 708 570
- US-A- 4 149 646
- US-A- 5 199 605

## Description

### DOMAINE TECHNIQUE

L'invention concerne un système de fixation d'une capsule sur une tête de récipient munie d'un goulot entourant un orifice de distribution. Ce système permet une fixation irréversible au sens où ladite capsule ne peut pas être détachée de l'ensemble sans la mise en oeuvre d'efforts volontaires importants susceptibles de détériorer au moins partiellement la tête et/ou la capsule. Mais cette fixation n'est pas une immobilisation totale: une fois fixée, la capsule peut encore effectuer un mouvement circulaire ou hélicoïdal d'amplitude limitée par rapport à l'axe du goulot de la tête.

### ETAT DE LA TECHNIQUE

L'utilisation de telles têtes est connue pour les récipients appelés « quart de tour ou « centerlock », dont le dévissage partiel permet d'éloigner le sommet de capsule par rapport à celui de la tête et de libérer ainsi un orifice central permettant la distribution du produit.

Ainsi, le brevet US - A- 5,199,605 de la demanderesse décrit un distributeur de produits crémeux à pâteux comportant une tête rigide fixée sur un corps ou une jupe ainsi qu'un capot. La description qui suit reprend les références relatives aux figures de US - A- 5,199,605. La tête (1) et le capot (2) comportent des moyens complémentaires de vissage (9 et 19) permettant, par rotation relative, de faire monter ou descendre le capot par rapport à la tête. Le capot porte une ouverture centrale (14) et la tête a une extrémité supérieure en forme de goulot cylindrique (5) servant au passage du produit ainsi qu'un obturateur (3) porté par des pattes (4) fixées sur la paroi interne du goulot. L'obturateur vient obturer l'ouverture centrale du capot lorsque ce capot est en position basse.

La rotation est limitée d'une part par l'extrémité du filetage en fin de vissage et d'autre part, pour ce qui concerne le dévissage, par des plots (24) qui ont été placés sur l'épaule (11) du distributeur et coopèrent avec les extrémités (26 et 25) des nervures axiales de renforcement (260 et 250) de la jupe (16) du capot. Les extrémités (25) et (26) ont une forme différente. L'extrémité (25), petite mais rigide, vient en butée contre un plot (24), ce qui participe au blocage en fin de vissage et ménage l'extrémité du filet. L'extrémité (26) est une lame flexible circonférentiellement qui, bloquée par le dessus (240) d'un plot (24) puis relâchée brusquement, entre en vibration et joue le rôle d'avertisseur sonore en fin de dévissage. Les moyens de blocage employés, en raison notamment de leur taille et de la faible rigidité de l'ensemble, ne sont efficaces que si les efforts mis en jeu sont faibles. Grâce à l'avertissement sonore, l'utilisateur diminue puis arrête son effort lorsque la capsule se trouve à proximité d'une butée.

### PROBLEME POSE

La réalisation du distributeur précédent est délicate, essentiellement en raison du moulage de la partie centrale de la tête, à savoir l'obturateur maintenu au bout de ses pattes fixées sur la paroi interne du goulot. L'outillage est complexe, notamment pour réaliser les bras qui maintiennent l'obturateur: ceux-ci doivent être les plus fins possibles - pour laisser passer facilement le produit - et, de ce fait, ne peuvent être utilisés comme canaux d'alimentation de la matière plastique à partir d'un point central d'injection. Il faut dans ce cas faire une injection périphérique en plusieurs point de la paroi du goulot, qui ne pas être aussi fine que ce que l'on souhaiterait.

De plus, la sécurité au dévissage, malgré l'avertissement sonore, reste médiocre. La demanderesse a songé à remplacer le dispositif « plots - extrémités de rainures» par un dispositif tel que celui proposé dans EP 0 633 197. La demande EP 0 633 197 décrit l'ensemble d'une tête et d'un capot, la tête ayant une extrémité ouverte destinée à être fixée sur l'extrémité ouverte d'un récipient ou d'un tube souple. La tête possède un goulot cylindrique et une épaule qui s'étend de ladite extrémité ouverte audit goulot et le goulot cylindrique est muni d'au moins un filet de vissage hélicoïdal. Le capot a une jupe cylindrique munie sur sa paroi intérieure d'un filet complémentaire à celui du goulot. Le capot porte au moins une lame axiale (12) flexible radialement et rigide circonférentiellement, une extrémité de ladite lame étant libre, l'autre extrémité étant fixée au capot à une distance de l'axe légèrement supérieure au rayon extérieur du goulot. La base du goulot est munie d'une portion profilée (14) servant de butée à l'ouverture et d'une portion profilée (15) servant de butée à la fermeture. La butée d'ouverture (14) a une première paroi qui s'écarte progressivement de la paroi cylindrique dudit goulot, de telle sorte que, lorsque le capot est vissé sur la tête pour le montage de l'assemblage, l'extrémité libre de la lame axiale (12) arrive en contact avec la première paroi et que la lame axiale, dont l'extrémité libre se voit imposer un mouvement radial, se déforme élastiquement puis, après franchissement de la butée d'ouverture (14), se robot vers la paroi cylindrique du goulot dans un espace compris entre lesdites butées d'ouverture (14) et de fermeture (15). Son déplacement est alors limité par les parois bloquantes desdites butées.

Le préambule de la revendication 1 est basé sur cet état de la technique.

Dans le cas de EP 0 633 197, il s'agissait d'avoir des portions axiales (14) et (15) les plus rapprochées possibles pour un avoir une bonne immobilisation de la capsule. En éloignant les portions axiales profilées (15) et (14) l'une de l'autre, on autorise une rotation limitée de la capsule par rapport à la tête. Mais ces portions axiales profilées sont épaisses et hautes et cela augmente encore plus le poids de matière plastique à injecter sur la tête, ce qui est particulièrement pénalisant en terme de cadence de production, notamment lorsque la tête est directement surmoulée sur la jupe ou le corps du récipient, c'est-à-dire quand la tête est soudée sur le corps ou la jupe simultanément à sa propre injection.

Enfin, la tête, épaisse et lourde, rend le tube malaisé à manipuler, ce qui n'est pas apprécié par l'utilisateur du récipient. L'encombrement d'un dispositif de fixation anti-dévissage et rotation limitée tel que l'un ou l'autre des dispositifs de l'art antérieur est tel que l'on ne peut pas envisager d'équiper la tête d'autres moyens pouvant remplir d'autres fonctions.

Il faudrait par exemple améliorer l'arrêt en fin de vissage car la souplesse respective des matières plastiques du goulot et du capot fait que, sans contrôle de l'effort en fin de vissage, le bourrelet hélicoïdal du filetage peut sauter facilement d'une rainure hélicoïdale à une autre en déplaçant brutalement le capot par rapport à la tête.

L'étanchéité assurée par un système tel que le "centerlock" n'est pas excellente. Dans le domaine des produits cosmétiques ou pharmaceutiques conditionnés dans des tubes souples, il est nécessaire en général d'employer un surcapot pour éviter des fuites intempestives, notamment lorsqu'on transporte ces tubes dans un sac de voyage. L'emploi d'un surcapot, outre le coût supplémentaire, augmente encore un peu plus le poids du récipient au niveau de sa tête distributrice. En ce qui concerne les produits sensibles à l'air ambiant, tels que les colles cyanoacrylates, aucune solution utilisant le principe du "centerlock" n'avait été envisagée jusqu'à présent, en raison des trop forts risques de figeage de la colle au niveau de l'orifice de distribution.

La demanderesse a donc cherché à mettre au point un ensemble tête + capsule léger, facile à injecter et peu encombrant, dans lequel la capsule est fixée sur la tête de façon irréversible dans le sens axial et à laquelle on peut imposer une rotation limitée, c'est-à-dire en assurant le blocage de la capsule autant au vissage qu'au dévissage en des positions bien définies. Non seulement l'allégement et le faible encombrement de ce système de fixation doivent améliorer le confort d'utilisation des récipients de l'art antérieur mais encore ils doivent permettre, par l'adjonction d'éléments remplissant des fonctions supplémentaires, de créer de nouveaux récipients appartenant à des domaines d'utilisation plus exigeants, notamment en qui concerne l'étanchéité de la fermeture.

### OBJET DE L'INVENTION

Pour une compréhension plus aisée de la description de l'invention, la figure 1 présente schématiquement les différents moyens de fixation. Elle montre en vue de dessus une tête surmontant une paroi cylindrique (50) munie de ces moyens de fixations (11, 12, 15) coopérant avec ceux (33 et 34) du capot, les autres parties dudit capot n'étant pas représentées.

L'invention a pour objet l'ensemble d'une tête de récipient et d'un capot, ladite tête ayant une extrémité ouverte destinée à être fixée sur l'extrémité ouverte d'un récipient ou d'un tube souple, possédant un goulot cylindrique (20) et une épaule (3) s'étendant de ladite extrémité ouverte à la base (10) du goulot, où le goulot cylindrique est muni d'au moins un filet de vissage (21) hélicoïdal de pas P, et où le capot a une jupe cylindrique (35) munie sur sa paroi intérieure d'un moyen de vissage (36) complémentaire à celui du goulot. Le capot a une paroi sommitale (46) sur laquelle est fixée au moins une lame axiale (33) flexible radialement et rigide circonférentiellement. L'autre extrémité de cette lame flexible est libre. La lame est placée à une distance de l'axe du capot légèrement supérieure au rayon externe du goulot. La base du goulot est munie d'au moins une butée d'ouverture (12), de position angulaire θ, et d'au moins au moins une butée de fermeture (11), de position angutaire φ. Ladite butée d'ouverture a une première paroi (14) qui s'écarte progressivement de la paroi cylindrique dudit goulot, de telle sorte que, lorsque le capot est vissé sur la tête pour le montage de l'assemblage, l'extrémité libre de la lame axiale (33) arrive en contact avec la première paroi (14) de la butée d'ouverture (12) et que la lame axiale (33), dont l'extrémité libre se voit imposer un mouvement radial, se déforme élastiquement. Après franchissement de la position angulaire θ, la lame flexible (33) se rabat vers la paroi du goulot dans un espace compris entre lesdites butées d'ouverture et de fermeture, son déplacement étant alors limité par les parois bloquantes (16 et 17) des butées (11 et 12). Selon l'invention, la butée de fermeture (11) a une hauteur plus faible que celle de la butée d'ouverture (12), le mouvement radial imposé à l'extrémité libre de la lame axiale flexible (33) est centrifuge et les parois bloquantes (17 et 16) de la butée d'ouverture (12), de position angulaire θ, et de la butée de fermeture (11), de position angulaire φ, sont faiblement inclinées par rapport aux plans diamétraux axiaux de positions angulaires respectives θ et φ et coopèrent avec la paroi (47 ou 48) de la lame axiale (33) qui arrive à leur contact de telle sorte que l'extrémité libre de la lame axiale (33) est sollicitée à se déplacer suivant un mouvement centripète.

La lame axiale (33) est flexible radialement en ce sens que son extrémité libre se déplace élastiquement sous l'effet d'un faible effort dans la direction radiale et elle est rigide circonférentiellement en ce sens qu'il faut un très grand effort pour déplacer cette même extrémité libre dans la direction orthoradiale, effort tel qu'il entraîne la déformation irréversible, voire la rupture, de ladite lame.

De préférence, la lame axiale (33) épouse la forme d'une portion d'anneau, d'angle d'ouverture δ et de rayon moyen légèrement supérieur à celui du goulot. Sa section orthogonale est un trapèze curviligne, dont la petite base et la grande base sont des arcs de cercle, la grande base étant située vers l'intérieur. La petite base et la grande base sont associées aux parois cylindriques de la lame, les autres côtés sont associés aux parois d'épaisseur (47 et 48) de ladite lame.

Pour faciliter l'ancrage par les butées, les parois bloquantes des butées ne s'appuient pas sur des plans diamétraux axiaux, mais sont faiblement inclinées par rapport à ces plans. Ainsi, en ce qui concerne la butée de fermeture (11), de position angulaire φ, la paroi bloquante (16) de la butée fait un angle (π/2-γ1) avec le plan axial diamétral de position angulaire φ et, en ce qui concerne la butée d'ouverture (12), de position angulaire θ, la paroi bloquante(17) de la butée fait un angle (π/2-γ2) avec le plan axial diamétral de position angulaire θ. En ce qui concerne la lame, ses parois d'épaisseur (47 et 48) ne sont pas orthogonales aux parois cylindriques mais forment chacune un angle (ε1 et ε2) avec le plan axial diamétral passant par l'extrémité considérée inférieur à l'angle (π/2-γ1) ou (π/2-γ2) correspondant, de façon à ce qu'un ancrage se produise par introduction d'une de ces parois d'épaisseur dans le dièdre constitué par la paroi du goulot et la paroi bloquante de la butée correspondante.

De préférence, la différence de hauteur entre lesdites butées d'ouverture et de fermeture est au moins égale à P*(|θ-φ|-δ)/2Π.

La butée d'ouverture, assez haute, est de préférence une dent à rochet ayant un angle γ2 aigu. La butée de fermeture peut également être une dent à rochet orientée en sens opposé avec un angle aigu γ1, mais, si l'encombrement le permet, une butée d'ancrage à section en forme de L est préférée: la paroi bloquante de la butée est complétée par une paroi circonférentielle qui vient piéger l'extrémité de la lame axiale, cette dernière étant par construction souple radialement pour passer par-dessus la butée d'ouverture au cours du vissage de montage et risquant de sauter par-dessus la butée de fermeture en l'absence de cette paroi circonférentielle. De plus, la paroi circonférentielle augmente la surface de frottement proposée au contact avec la lame axiale, ce qui améliore l'effet de frein annonçant la proximité de la butée, améliore la retenue de la lame axiale en contact avec ladite butée, donc améliore le maintien du capot en position de fermeture.

La tête et le capot sont de préférence en matière thermoplastique. La lame axiale est avantageusement moulée dans le prolongement de la jupe cylindrique du capot. Cette jupe est munie sur sa paroi interne du moyen de vissage complémentaire (par exemple un ou plusieurs filets de type "écrou") de celui du goulot qui comprend un ou plusieurs filets hélicoïdaux (filets de type "vis"). La jupe du capot doit être suffisamment rigide pour que les filets de type "écrou" ne sautent pas au-dessus des filets de type "vis". Dans ce but, si l'encombrement le permet, la jupe de capot est renforcée avantageusement par des nervures radiales axiales.

Pour coopérer avec la butée de fermeture dans le but de bloquer la rotation du capot, il est avantageux de mouler un filet "vis" de vissage hélicoïdal avec un départ de filet droit sur le goulot et un filet "écrou" à arrêt droit sur la paroi interne de la jupe de capsule.

Si la lame axiale est moulée dans le prolongement de la jupe et si l'encombrement le permet, les nervures radiales qui renforcent la jupe peuvent également être prolongées, accolées sur la paroi extérieure de la lame axiale non pas dans le but de rendre cette dernière moins flexible mais dans le but de servir d'alerte sonore comme dans US 5,199,605: une fente sépare l'extrémité de la nervure axiale radiale de celle la lame axiale. Pour faire vibrer l'extrémité de cette nervure axiale, un plot est disposé sur l'épaule à la même distance de l'axe que ladite extrémité de nervure et situé à un angle α, de plus de 10°, une vingtaine de degrés par exemple, de la butée d'ouverture (dans le sens de vissage )ou de la butée de fermeture (dans le sens de dévissage). L'alerte sonore peut en effet être installée autant pour la fermeture que pour l'ouverture. Cependant la pratique a conduit à éviter un trop grand nombre d'effets sonores pour un angle de rotation limité, car s'ils sont trop rapprochés, ils ne permettent plus de bien localiser l'alerte. Ainsi, il est préférable de ne munir qu'une seule butée d'un dispositif d'alerte.

En ce qui concerne l'autre butée, celle qui n'est pas équipée d'alerte sonore, on peut donner un effet de frein à proximité de celle-ci: l'utilisateur sent une légère résistance qui lui indique que le capot arrive bientôt en butée. Cet effet de frein est obtenu en réalisant près de la butée, dans la zone de rotation limitée, une paroi qui s'éloigne de la paroi cylindrique du goulot. La figure 1 illustre un éloignement en spirale avec l' angle β que fait le plan axial tangent à la dite paroi avec le plan axial tangent au goulot. Cet angle est nécessairement faible, dans la mesure où la butée doit garder une hauteur radiale suffisante pour conserver son efficacité de blocage.

Chaque pièce de l'ensemble tête + capot selon l'invention est réalisée séparément, de préférence par injection d'une matière thermoplastique dans un moule. La tête peut être soudée sur l'extrémité ouverte d'un récipient ou d'une jupe de tube simultanément à sa mise en forme (surmoulage). L'ensemble est ensuite monté en vissant le capot sur la tête.

En raison des tolérances dimensionnelles de fabrication, l'angle de vissage qui au montage permet à la lame axiale de se trouver dans la zone de rotation limitée - c'est-à-dire l'espace compris entre les butées d'ouverture et de fermeture - n'est pas parfaitement répétitif, ce qui est un handicap pour une fabrication en grande série. De façon à conserver le maximum de souplesse dans une fabrication à cadence élevée, on peut réaliser sur la tête n ensembles de butées, la butée de fermeture étant située dons le prolongement radial de la butée d'ouverture mais moins haute. La rotation limitée est alors de (2Π/n)-δ si on met n couples (butée d'ouverture , butée de fermeture) sur l'épaule et n lames axiales sur le capot. Ainsi, si la lame axiale, flexible radialement, a chevauché une butée d'arrêt, elle se retrouve dans une nouvelle zone de piégeage, décalée de la précédente de (2Π/n).

De plus la coopération des n blocages des lames permet d'avoir des butées de hauteur radiale plus faible et des lames moins encombrantes. Mais pour que les butées restent efficaces, il faut que leur paroi bloquante, portion d'un plan axial sensiblement diamétral, ait une étendue suffisante, ce qui impose, avec la prise en compte du jeu nécessaire entre la paroi cylindrique interne de la lame et la paroi cylindrique externe du goulot, une hauteur radiale minimale, compte tenu des congés inévitables de quelques dixièmes sur les parties convexes moulées des butées et de la lame. Dans la pratique, on vise une hauteur radiale de la butée telle que la véritable zone de butée franche soit encore égale au jeu entre la paroi cylindrique interne de la lame et la paroi cylindrique externe du goulot.

Pour des raisons diverses, la tête du récipient ou du tube peut ne pas être réalisée en matière plastique. Dans ce cas, l'ensemble selon l'invention se présente sous la forme d'un ensemble "embase + capot", l'embase étant une pièce intermédiaire possédant dans sa partie supérieure les éléments caractéristiques de la tête décrits dans la présente invention et dans sa partie inférieure des moyens de fixation sur la tête non plastique.

### MODES DE REALISATION DE L'INVENTION - EXEMPLES

Dans les exemples qui suivent, nous avons choisi des tubes souples dont les faibles dimensions favorisent le choix d'un nombre n de couples de butées d'ouverture/fermeture égal à 2.

Dans les exemples 1 et 2, on voit que le moindre encombrement et le moindre poids occasionnés par ces butées d'ouverture / fermeture et ces lames flexibles améliorent le confort d'utilisation des systèmes "Centerlock".

Les exemples 3 et 4, par l'adjonction d'éléments remplissant des fonctions supplémentaires, montrent de nouveaux tubes souples: le premier, distributeur de crème solaire par le biais de la déformation d'une paroi élastomérique, présente une tête qui, même en l'absence de surcapot, confère une sécurité totale à la fermeture en cours de voyage et le second est un tube métallique distributeur de colle à base de cyanoacrylate très sensible à l'humidité.
La figure 1, nous l'avons vu, présente schématiquement les différents moyens de fixation selon l'invention en coupe par un plan orthogonal à l'axe du goulot, à la base du goulot. La lame axiale et la nervure radiale sont les seules parties représentées du capot. Cette figure est une vue de dessus représentative des dispositifs employés dans l'exemple 1 et l'exemple 3. Elle l'est également pour l'exemple 2, sous réserve d'intervertir la position du plot sonore **15** (à mettre près de la butée d'ouverture **12**) et du frein β (à mettre sur la butée de fermeture **11**).
La figure 2 représente une première réalisation selon l'invention (exemple 1) où la tête est munie de deux couples de butées d'ouverture/fermeture diamétralement opposés et dont la hauteur radiale a été exagérée pour faciliter la lisibilité de la figure. Cette tête est illustrée en vue de face et le capot est représenté en coupe par un plan diamétral axial passant entre les couples de butées et les plots d'alerte sonore.
La figure 3 représente en demi-coupe axiale une deuxième réalisation selon l'invention (exemple 2)
La figure 4 illustre par une coupe orthogonale les éléments à prendre en compte pour déterminer la hauteur radiale minimale d'une butée.
La figure 5 représente en perspective une troisième réalisation selon l'invention (exemple 3), une partie du capot ayant été enlevée pour visualiser le système de fixation.
Les figures 6 et 7 représentent une quatrième réalisation selon l'invention (exemple 4). La figure 6a est une vue de face de l'embase, pièce intermédiaire en matière plastique fixable sur une tête de tube métallique. La figure 7a représente en coupe axiale l'ensemble "tête de tube métallique / embase /canule" avant première utilisation. La figure 6b est une coupe orthoganale de l'embase et la figure 7b est une vue de dessus de l'embase associée à une coupe othogonale de la canule, les coupes orthogonales étant réalisées au niveau des moyens de fixation irréversible à rotation limitée de la canule sur l'embout.

### EXEMPLE 1 : Tube "CENTERLOCK" (figure 1 et figure 2)

Il s'agit d'un ensemble "tête + capsule" ayant les même fonctionnalités et le même aspect extérieur que celui du tube "Centerlock" décrit dans US-A-5,199,605. Il est destiné à équiper des tubes distributeurs de produits pas trop liquides, leur viscosité correspondant à un comportement crémeux à pâteux. Le système de fixation selon l'invention permet d'alléger la tête du tube, ce qui améliore son confort d'utilisation.

La tête **1**, en polyéthylène haute densité, a été surmoulée sur une jupe souple **50,** de 0,4 mm d'épaisseur et 35 mm de diamètre. Elle est munie d'un goulot **20** de hauteur 18 mm, de diamètre 18mm, fileté en partie moyenne (filet triple **21** avec un pas P= 9 mm) sur une hauteur de 8mm. Le filet est muni d'un arrêt droit **49.** Le goulot est muni à sa base de 3 couples de butées d'arrêt disposés à 120° l'un de l'autre. Pour chaque couple,
- la butée d'arrêt à l'ouverture **12** est haute de 7mm; elle est en forme de dents à rochet, d'angle d'ouverture γ2=80°;
- la butée d'arrêt à la fermeture **11,** haute de 2 mm, se trouve dans le prolongement radial de la butée d'arrêt à l'ouverture, avec une forme en L plus favorable à l'ancrage.

L'obturateur **26**, de diamètre 5 mm, est maintenu par des bras obliques **27,** de section orthogonale rectangulaire 1,5*3, fixés sur la paroi interne du goulot. Les difficultés de réalisation d'une telle tête imposent d'avoir une paroi de goulot épaisse d'au moins 2 mm pour obtenir des conditions d'injection industriellement acceptables.

L'épaule **10,** plate, est munie de trois plots **15** servant à l'alerte sonore au dévissage, décalés de 20° (dans le sens du vissage) par rapport aux butées d'ouverture **12.**

Le capot **30** est moulé séparément; il est en polypropylène. Sa jupe externe **44** a un diamètre de 35 mm et une épaisseur de 1,5 mm. Il est également muni d'une jupe d'étanchéité **32** haute de 3 mm, de diamètre externe 14mm: elle s'introduit sans jeu à l'intérieur de la paroi interne du goulot. Le capot possède également une jupe interne **31** de diamètre externe ≈22mm, munie d'un filetage **36** sur sa paroi interne (diamètre sur filet ≈20), haute de 14mm, complémentaire du filetage **21** du goulot.

Deux lames axiales **33** longues de 20 mm, flexibles radialement et rigides circonférentiellement, sont fixées à la base du capot **30,** accolées à la jupe interne **31** sur ses 14 mm de hauteur et se prolongeant sur 6 mm, épaisses de 1 mm, larges de 5 mm (angle d'ouverture: δ≈ 6,5 °). Leur section est en forme de trapèze curviligne.

Deux nervures **34** de même longueur que les lames axiales, sont disposées radialement (hauteur radiale : 2,5mm, épaisseur 1 mm), accolées à la lame axiale **33** et renforçant la jupe interne **21** sur toute sa hauteur. Leurs extrémités libres présentent une fente axiale **42** haute de 2,5 mm dégageant une extrémité **41** flexible circonférentiellement, large d'environ 2 mm, qui, en coopérant avec le plot **15** placé sur l'épaule **10** à 20 ° environ dans le sens de vissage, émet une vibration sonore avertissant l'utilisateur de la proximité de la butée d'ouverture **12**.

La distribution du produit s'effectue par l'orifice central **43** du capot **30,** obturé par l'obturateur central **26** quand le capot arrive en butée sur la butée de fermeture **11** et dégagé par une descente de l'obturateur **26** relativement au capot **30,** quand le capot arrive en butée sur la butée d'ouverture **12.** Le déplacement axial de la paroi sommitale **46** du capot **30** munie de son orifice central **43** relativement à l'obturateur **26** solidaire de la tête, est dû au mouvement hélicoïdal entraîné par la rotation limitée du capot par rapport à la tête.

La forme conique de la paroi de l'obturateur central **26** permet de réguler le débit de distribution en ouvrant plus ou moins le capot **30**, dont la rotation est limitée à 112,5°.

### EXEMPLE 2 : Tube de distribution de crème avec tentes annulaires centrales (fig. 3 et fig. 1)

Par rapport à la tête de l'exemple 1, la distribution du produit ne s'effectue pas par un orifice central 43 du capot, obturé ou non par un opercule central 26 maintenu par des bras 27 qui encombrent l'intérieur du goulot. Une paroi centrale circulaire **37** est isolée du reste de la partie sommitale **46** du capot **30'** par une des fentes annulaires **39** régulièrement réparties sur un diamètre 8 mm, larges de 2 mm et séparées par des ponts de matière longs. Dans ce cas particulier, ils sont au nombre de six et ne dépassent pas 1 mm en longueur circonférentielle.

Un bourrelet annulaire **38** en relief à l'intérieur du capot est attaché à la périphérie de la paroi centrale circulaire **37.**

Le goulot est surmonté d'un appendice cylindrique **22** possédant une paroi sommitale **23** qui délimite un orifice **25** de diamètre 4 mm. En position de fermeture, le bourrelet annulaire **38** en périphérie de la paroi centrale circulaire **37** vient s'appuyer sur la surface sommitale **23** du goulot. Le diamètre du bourrelet annulaire **38** est voisin de 6 mm, sa hauteur est de l'ordre de 0,5 mm.

Le capot **30'** est moulé séparément; il est en polypropylène. Sa jupe externe **44** fait 35 mm de diamètre et est épaisse de 1,5 mm. Il est également muni d'une jupe d'étanchéité **32'** qui chevauche l'appendice cylindrique **22** de façon permanente, quelle que soit la position du capot **30'** par rapport à la tête.

Le capot **30'** possède aussi une jupe interne **31** de diamètre externe ≈22mm, munie d'un filetage **36** (diamètre interne sur filet ≈20), haute de 14mm, complémentaire du filetage **21'** du goulot (monofilet de pas 3 mm).

Deux lames axiales **33** longues de 20 mm, flexibles radialement et rigides circonférentiellement, sont fixées à la base du capot **30',** accolées à la jupe interne **31** sur ses 14 mm de hauteur et se prolongeant sur 6 mm, épaisses de 1 mm, larges de 5mm (angle d'ouverture: δ≈ 6,5 °). Leur section est en forme de trapèze curviligne.

Deux nervures **34** de même longueur que les lames axiales, sont disposées radialement (hauteur radiale : 2,5mm, épaisseur 1 mm), accolées aux lames axiales **33** et renforçant la jupe interne **31** sur toute sa hauteur. Leurs extrémités libres présentent une fente axiale **42** de 2,5 mm dégageant une extrémité **41** flexible circonférentiellement, large d'environ 2 mm, qui, en coopérant avec le plot **15** placé sur l'épaule **10** à 20 ° environ dans le sens de vissage, émet une vibration sonore avertissant l'utilisateur de la proximité de la butée d'ouverture **12.**

La distribution du produit s'effectue par les fentes annulaires **39**. Le passage du produit est obturé par le bourrelet périphérique **38** qui s'appuie sue la partie sommitale **23** du goulot quand le capot **30'** est bloqué par la butée de fermeture **11.** Le passage est dégagé lorsque le bourrelet **38** s'éloigne de la partie sommitale **23** du goulot, quand le capot est dévissé puis arrive en butée sur la butée d'ouverture **12.**

Dans cet exemple, comme dans le suivant, les géométries globales mises en jeu sont identiques (tubes souples avec jupe de 35 mm de diamètre). Deux couples de butées ouverture/fermeture disposés à 180 ° sont utilisés. La butée d'ouverture **11** est accompagnée d'un dispositif d'alarme sonore (plot **15** à 20° dans le sens du vissage). La butée de fermeture **12** est une butée d'ancrage en forme de L.

Sur la figure 4, on voit que la hauteur radiale H de la butée, ici de l'ordre de 1 mm, est suffisante pour laisser une zone de butée franche **Z** au moins égale à 0,5 mm, en tenant compte du jeu **J** entre la paroi cylindrique interne **40** de la lame **33** et la paroi cylindrique externe du goulot **20** (ou **20'**), et des congés **C1**, **C2** de quelques dixièmes de millimètres sur les parties convexes moulées de la butée **12** et de la lame **33.**

### EXEMPLE 3 : Tube de distribution de crème solaire anti-fuite anti-sable sans surcapot (fig. 5 et fig.1)

Ce tube, illustré en figure 5, possède le système de fixation irréversible à rotation limitée selon l'invention déjà décrit dans les exemples précédents, qui complète avantageusement un dispositif de distribution tel que celui décrit dans FR-A-2 758 127. Ce dispositif comprend, placé en travers du passage offert par le goulot, supporté par le capot **30"** un clapet constitué par une paroi souple **140** perforée par un trou central et une structure d'appui **137.**

Le trou central de la paroi souple **140** est obturé lorsque le récipient est au repos, c'est-à-dire que le bord du trou central de la paroi souple **140** se trouve naturellement en appui sur la structure d'appui **137** du clapet, en un contact intime sur toute la surface d'appui et étanche vis-à-vis du produit.

Sous l'effet de l'application d'une pression sur la paroi souple du tube, la paroi **140** se déforme, ce qui fait disparaître le contact étanche entre ladite paroi et la structure d'appui **137** et libère entre eux une ouverture pour la sortie du produit. On obtient ainsi une distribution sélective du produit, modulable en fonction de la pression sur la jupe du tube.

Sans pression sur le tube, le dispositif est efficacement étanche. Il empêche le produit de sortir mais aussi toute impureté (sable, poussière) de rentrer. Le produit reste donc vierge de toute pollution, ce qui est un avantage important pour le consommateur.

La structure d'appui **137** se présente comme un picot fixe et non déformable tandis que la paroi souple **140** entourant l'orifice est en une matière thermoplastique élastomère.

On obtient ainsi un tube agréable et facile à utiliser, doux au toucher, que l'on peut éventuellement utiliser d'une seule main et qui se « referme » automatiquement dès que l'on exerce plus de pression sur ses parois. Toutefois, le tube selon FR-A-2 758 127 n'est pas à l'abri de chocs ou de coups, notamment lors des transports, et cette absence de sécurité de fermeture impose l'emploi d'un surcapot d'étanchéité.

Le système de fixation selon l'invention permet de se dispenser du surcapot.

La tête est parfaitement identique à la tête de l'exemple 2, avec un goulot 20' surmonté d'un appendice cylindrique 22, possédant une paroi sommitale 23 qui délimite un orifice 25 de diamètre 4 mm.

Le clapet (paroi + structure d'appui) est solidaire du capot **30".** Le capot **30",** en dehors de sa partie sommitale supportant ledit clapet, est identique au capot 30' de l'exemple 2. Sa jupe externe **44** fait 35 mm de diamètre et est épaisse de 1,5 mm. Il est également muni d'une jupe d'étanchéité (32', fig.3) qui chevauche l'appendice cylindrique (22, fig.3) du goulot de façon permanente, quelle que soit la position du capot **30"** par rapport à la tête. Comme dans FR-A-2 758 127, la partie sommitale du capot est munie d'une membrane élastomérique **140** en appui sur un plot central **137.**

Un bourrelet annulaire en relief à l'intérieur du capot, analogue au bourrelet 38 de l'exemple 2, est attaché à la face inférieure du plot central **137.**

Comme dans l'exemple 2, le bourrelet (38, fig.3) du capot vient s'appuyer sur la paroi sommitale (23, fig.3) du goulot, lorsque le capot est mis en position de fermeture. Aucun produit ne pouvant passer, la membrane élastomère **140** ne se déforme pas, même sous l'effet d'une pression intempestive sur la jupe du tube. Le produit ne peut donc pas sortir et le capot **30"** donne une sécurité de fermeture parfaite au transport.

En position ouverte, le passage entre la membrane 38 et la paroi sommitale 23 du goulot est libre et le distributeur agit comme décrit dans la demande de brevet FR 2 758 127.

La figure 5 représente en perspective la tête de tube anti-fuite anti-sable de l'exemple, une partie du capot ayant été enlevée pour visualiser le système de fixation: un couple de butées d'arrêt d'ouverture **12** et de fermeture **11,** la lame flexible radialement **33,** un plot **15** entrant en contact avec l'extrémité **41** flexible circonférentiellement de la nervure radiale **34**

Ici, on utilise la fonction d'alerte sonore pour prévenir l'utilisateur que le tube est en position fermée. Lorsqu'il entend ce signal, il peut en toute sécurité mettre son tube dans un sac de voyage.

### EXEMPLE 4 : Tube de colle à base de cyanoacrylate (fig. 6a, 6b et fig.7a, 7b)

Ce tube, illustré en figures 7a et 7b, possède également le système de fixation irréversible à rotation limitée selon l'invention, adapté ici en utilisant un insert plastique intermédiaire **200**, illustré en figures 6a et 6b, entre le capot-canule **300** et la tête de tube métallique **51.**

Le tube de cet exemple est un tube destiné à conditionner des produits adhésifs particulièrement forts, tels que des produits à base de cyanoacrylates. Grâce à son extrémité en forme de canule, il permet de déposer en un endroit précis une quantité contrôlée de produit. C'est un tube de plus petite taille (diamètre de jupe 13,5 mm) que les précédents. Il permet d'illustrer l'emploi du système de fixation selon l'invention dans des conditions géométriques d'encombrement plus sévères. Dans de telles conditions, il n'est pas muni d'un dispositif d'alerte sonore.

Rien ne s'oppose à ce que l'on réalise un tube avec un système identique aux précédents lorsque les dimensions le permettent (tube souple avec jupe de 35mm de diamètre, pour application de produits cosmétiques (teintures de cheveux par exemple), ou encore de produits ophtalmologiques, etc...). Dans de tels cas, le capot-canule aura de préférence une extrémité applicatrice arrondie, non traumatisante.

Il se présente sous la forme d'un tube métallique muni d'un goulot dont l'orifice est obturé par un opercule qui maintient le produit à l'intérieur du tube et à l'abri de l'air avant sa première utilisation.

DE 41 26 477 décrit un tube pour un tel usage, en alliage d'aluminium, sur la tête duquel est fixée une canule en matière plastique, et délivré avec une capsule munie d'une aiguille suffisamment longue pour qu'elle puisse, une fois introduite à l'intérieur d'un canal capillaire, perforer l'opercule. Une telle aiguille sert donc, à la première utilisation, à perforer l'opercule et, ensuite, à boucher l'orifice de la canule.

Avec un tel tube, on constate une régurgitation du produit lors du rebouchage, lorsqu'il faut réintroduire l'aiguille dans la canal capillaire. Il est alors difficile de nettoyer le bord de la canule et cette dernière est petit-à-petit encrassée par de la colle durcie. Le système selon l'invention de fixation irréversible à rotation limitée permet d'éviter ce type de problème, son faible encombrement permettant une nouvelle disposition des éléments participant à la distribution contrôlée du produit.

Le tube selon l'invention utilise également une aiguille, mais n'est pas équipé de capsule puisqu'il fonctionne comme le « centerlock » de l'exemple 1, le capot 30 prenant la forme d'une canule **300** et l'obturateur (26, fig.2) prenant la forme d'une aiguille **226** dont la longueur, comparable à celle de la canule, est telle que, en position fermée, elle dépasse légèrement le sommet de la canule.

Rien ne s'oppose à ce que l'aiguille soit dans le prolongement direct d'un goulot en matière plastique. Dans le cas présent, le produit conditionné est une colle très sensible à l'humidité qui ne peut être conservée longtemps que dans un tube métallique operculé. C'est pourquoi on utilise ici une pièce intermédiaire **200** qui doit perforer l'opercule à la première utilisation puis s'ancrer fermement sur la tête métallique pour jouer finalement le rôle de la tête de récipient des exemples précédents. Nous appellerons par la suite "embase" cette pièce intermédiaire aux fonctions multiples.

L'embase possède quatre parties: deux centrales (supérieure et inférieure) et deux périphériques (supérieure et inférieure).

La partie centrale inférieure de l'embase **200** est un conduit central **201,** se prolongeant vers le bas par un tube de 4 mm de diamètre environ, dont l'extrémité basse **202,** biseautée, permet de perforer l'opercule métallique **54,** après vissage complet de l'embase **200** sur le goulot **53** du tube métallique **51.** Après perforation de l'opercule, le produit conditionné dans le tube est destiné à passer par l'intérieur de ce conduit central **201.**

La partie centrale supérieure de l'embase **200** est l'aiguille **226.** Cette aiguille **226** a une hauteur voisine de 18mm et une forme progressive en trois parties: en haut, c'est un obturateur cylindrique de diamètre environ 1 mm et de ≈ 1,5 mm de hauteur, en partie médiane, elle soutenue par trois nervures radiales **204** régulièrement réparties, d'épaisseur ≈ 0,8 mm, accolées sur l'aiguille sur une hauteur voisine de 15 mm, en partie basse, la partie centrale est creuse, en prolongement du conduit central **201,** et les bases **227** des nervures **204** forment une sorte de trépied permettant à l'aiguille de reposer sur la paroi périphérique du conduit central **201.** L'espace compris entre les bases **227** des nervures offre un large passage au produit à distribuer, entre le conduit central **201** et le conduit interne **302** de la canule **300.**

La partie périphérique supérieure de l'embase **200** est semblable au goulot cylindrique des exemples précédents: en haut, l'appendice **222,** lisse sur une hauteur de 3 mm, a un diamètre de 4,5 mm. La partie basse, filetée, possède sur une hauteur de 5 mm un double filet hélicoïdal **220** ayant un pas voisin de 6mm. La base **210** est munie de deux couples (butée d'ouverture **212** / butée de fermeture **211**), diamétralement opposés. Les butées d'arrêt à l'ouverture **212** sont hautes de 3 mm; elles sont en forme de dent à rochet. Les butées d'arrêt à la fermeture **211** sont hautes de 1 mm; elles sont également en forme de dent à rochet, orientées dans le sens opposé à celui des butées d'arrêt à l'ouverture **212.**

La partie périphérique inférieure de l'embase **200** est une jupe **244** de vissage et d'ancrage sur la tête du tube métallique. Elle est munie dans sa partie supérieure, sur sa paroi interne, d'un filet hélicoïdal **232** complémentaire du filet de vissage **56** du tube métallique. Dans sa partie inférieure, elle porte, toujours sur sa paroi interne, 12 dents à rochets **231** déformables élastiquement dans le sens du vissage et destinées, par coopération avec les dents **55,** à immobiliser l'embase sur la tête du tube métallique **51.**

Le tube **51** est un tube métallique dont la jupe **52** a un diamètre externe de 13,5 mm. Le goulot métallique **53,** haut de 8 mm, a un diamètre sur filet de 9 mm environ. Il est surmonté d'un opercule **54** de 5 mm de diamètre. Sa paroi extérieure est munie en partie haute d'un filet **56** hélicoïdal ayant un pas de ≈1,3 mm, complémentaire du filet **232** de l'embase. En partie basse, elle est munie de huit dents à rochet **55** destinées à fixer l'embase en fin d'enfoncement par vissage, après perforation de l'opercule **54,** par blocage des dents à rochet **231.** Ces dents **231** sont orientées dans le sens opposé de celui des dents **55.** De manière plus générale, pour avoir un bon ancrage de l'embase sur la tête, on choisira un nombre de dents **231** et un nombre de dents **55** tels que leur pgcd (plus grand commun diviseur) est supérieur ou égal à 3.

La canule **300** est munie en partie basse d'une jupe externe **344** filetée sur sa paroi interne et, en partie haute, de nervures de préhension **301** qui permettent de la faire tourner autour de l'axe de l'embase. Elle possède un conduit interne **302** destiné à conduire le produit vers l'orifice **343** de distribution. En partie basse, c'est un alésage **332** qui est enfilé avec un léger serrage autour de l'appendice cylindrique **222.** Plus haut, il s'agit du conduit interne **302** proprement dit, dont la paroi **303** diminue progressivement de diamètre au fur et à mesure que le produit se rapproche de l'orifice: ce diamètre évolue de 3mm en partie basse à 1 mm environ au niveau de l'orifice **343.**

Les nervures **204** qui renforcent l'aiguille **226** ont une paroi périphérique **205** qui épouse, en laissant un jeu de quelques dixièmes de millimètres. la forme de la paroi **303** du conduit interne **302.** Ainsi, après désoperculage et au cours d'une pressée sur la jupe **52** du tube, le produit est sollicité pour passer par le conduit interne **201,** le passage entre les bras **227** qui maintiennent l'aiguille **226,** puis l'espace compris entre la paroi **303** du conduit interne **302**, l'aiguille **226** et les nervures **204,** enfin dans l'extrémité fine du conduit interne **302** et sort par l'orifice **343.**

En cours d'utilisation, l'utilisateur dépose une quantité contrôlée de colle en un endroit précis. Après utilisation, il visse la canule **300,** ce qui a pour effet d'amener l'extrémité de l'aiguille **226** dans l'orifice **343.** En effet, grâce à la coopération des filets hélicoïdaux **336** et **220**, la rotation limitée permet un déplacement axial du capot/canule **300** par rapport à l'aiguille **226,** ce qui éloigne ou rapproche l'aiguille **226** de l'orifice **343.** L'aiguille **226** joue ainsi un rôle d'obturateur. Après fermeture, l'aiguille a une longueur telle qu'elle déborde légèrement (au moins plusieurs dixièmes de millimètre) du sommet de la canule. On constate qu'il y a eu au cours de la fermeture une certaine aspiration du produit car la montée de l'aiguille par rapport à la canule entraîne vers l'extérieur une quantité de colle inférieure à ce qui est contenu dans le canal capillaire. De plus, cette très faible quantité de colle peut être facilement enlevée puisqu'il n'y a pas de surcapot.

Pour une nouvelle utilisation, un dévissage limité de la canule **300** permet non seulement de libérer l'orifice **343** mais aussi de brasser la colle qui se trouve à proximité de l'orifice, grâce au mouvement relatif de l'aiguille **226** et des nervures **204** par rapport à la paroi **303** du conduit interne **302.**

L'extrémité de l'aiguille **226** est cylindrique, ce qui permet un certain débattement angulaire (donc un premier brassage de la colle par les nervures **204**) avant la libération du canal capillaire et la sortie de la colle.

La canule **300** est réalisée séparément puis assemblée par vissage sur l'embase **200**. En fin de vissage sur l'embase, les lames **333** arrivent dans la zone de rotation limitée délimitée par les butée d'ouverture **212** et de fermeture **211.** Ici, en raison de l'encombrement et des dimensions, les lames **333** sont accolées à la jupe externe **344** de la canule. Avant d'être vissé sur la tête de tube métallique, l'ensemble canule **300** + embase **200** est donc déjà équipé des moyens de fixation irréversible dans le sens axial permettant une rotation limitée de la canule par rapport à l'embase.

L'ensemble embase **200** +canule **300** est livré partiellement vissé sur la tête du tube métallique **51** chez le conditionneur. Ce n'est que lors de sa première utilisation que le consommateur achève le vissage: celui-ci impose un mouvement axial d'enfoncement de l'embase ainsi que l'ancrage de l'embase sur la tête de tube après perforation de l'opercule.

Pour empêcher tout enfoncement intempestif de l'embase avant la première utilisation, on peut interposer entre l'ensemble embase **200** +canule **300** et la tête du tube métallique **51** un anneau de sécurité. Le consommateur doit dans ce cas d'abord dévisser la canule, enlever l'anneau puis revisser à fond pour désoperculer et fixer l'embase.

Dans cet exemple, l'anneau est remplacé par un moyen d'inviolabilité **250** attaché à la jupe **244** de l'embase **200.** Ce moyen d'inviolabilité correspond à celui décrit dans EP 0 475 354 : une bande de garantie **252** est reliée à la jupe **244** par des ponts **251** cassables. Elle porte des dents intérieures coopérant avec les dents à rochet **55** portées par le goulot **53** du tube métallique. Ces dents intérieures sont inclinables élastiquement dans le sens du vissage de façon à permettre le vissage de l'embase sans cassure des ponts cassables puis à empêcher le dévissage de l'embase tant que les ponts ne sont pas rompus. Pour faciliter la cassure des ponts **251,** le nombre des dents intérieures est de préférence choisi de telle sorte que celui-ci et le nombre des dents **55** du goulot métallique sont premiers entre eux. De préférence, la bande de garantie **252** n'est pas continue: ses deux extrémités libres lui permettent de s'évacuer latéralement au premier dévissage. Dans ces conditions, l'utilisateur dévisse l'embase sur moins d'un tour pour détacher la bande de garantie puis visse à fond pour perforer l'opercule.

La canule peut également être prolongée par un opercule sécable: la zone sécable entoure l'extrémité de l'aiguille.

### AVANTAGES DU PROCEDE SELON L'INVENTION

- têtes de récipient à fixation irréversible et rotation limitée allégées;
- têtes de récipient à fixation irréversible et rotation limitée à encombrement réduit;
- têtes de récipient à fixation irréversible et rotation limitée plus simples et plus rapides à fabriquer (cadence de fabrication doublée par rapport à l'art antérieur);
- Régurgitation moins importante du produit à distribuer lorsque que la pression s'annule ( moins de salissures);
- nouvelles fonctions possibles: sécurité au transport sans surcapot des têtes anti-sable; application aux têtes en forme de canule; application sans surbouchage aux produits sensibles à l'humidité ou au contact avec l'air en général; voisinage de l'orifice de distribution propre.

## Revendications

1. Ensemble d'une tête (1, 1') et d'un capot (30, 30', 30", 300), ladite tête ayant une extrémité ouverte (2) destinée à être fixée sur l'extrémité ouverte d'un récipient ou d'un tube souple, possédant un goulot cylindrique (20, 20') et une épaule (3) s'étendant de ladite extrémité ouverte audit goulot, où le goulot cylindrique est muni d'au moins un filet de vissage hélicoïdal (21) de pas P, le capot ayant une jupe cylindrique (31) munie sur sa paroi intérieure d'un filet (36) complémentaire à celui (21) du goulot (20), dans lequel ledit capot porte au moins une lame axiale (33) flexible radialement et rigide circonférentiellement, une extrémité de ladite lame étant libre, l'autre extrémité étant fixée au capot à une distance de l'axe légèrement supérieure au rayon extérieur du goulot, et dans lequel base (10) du goulot est munie d'au moins une butée d'ouverture (12) et d'au moins au moins une butée de fermeture (11) ladite butée d'ouverture ayant une première paroi (14) qui s'écarte progressivement de la paroi cylindrique (26) dudit goulot, de telle sorte que, lorsque le capot (30) est vissé sur la tête pour le montage de l'assemblage, l'extrémité libre de la lame axiale arrive en contact avec la première paroi (14) et que la lame axiale (33), dont l'extrémité fibre se voit imposer un mouvement radial, se déforme élastiquement puis, après franchissement de la butée d'ouverture, se rabat vers la paroi cylindrique du goulot dans un espace compris entre lesdites butées d'ouverture (12) et de fermeture (11), son déplacement étant alors limité par les parois bloquantes (17 et 16) desdites butées (12 et 11), **caractérisé en ce que** la butée de fermeture (11) a une hauteur plus faible que celle de la butée d'ouverture (12), **en ce que** la mouvement radial imposé à l'extrémité libre de la lame axiale (33) est **en ce que** lesdites parois bloquantes (17 et 16) centrifuge et de la butée d'ouverture (12), de position angulaire θ, et de la butée de fermeture (11), de position angulaire φ, sont faiblement inclinées par rapport aux plans diamétraux axiaux de positions angulaires respectives θ et φ et coopèrent avec la paroi (47 ou 48) de la lame axiale (33) qui arrive à leur contact de telle sorte que l'extrémité libre de la lame axiale (33) est sollicitée à se déplacer suivant un mouvement centripète.

2. Ensemble d'une tête (1,1') et d'un capot (30,30',30",300) selon la revendication 1, dans lequel ladite lame axiale (33) épouse la forme d'une portion d'anneau et présente des parois d'épaisseur (47 et 48) qui ne sont pas orthogonales aux parvis cylindriques de ladite lame axiale.

3. Ensemble d'une tête (1, 1') et d'un capot (30, 30', 30", 300) selon la revendication 1 ou 2, **caractérisé en ce que** la lame axiale (33) épouse la forme d'une portion d'anneau, de rayon moyen légèrement supérieur à celui du goulot, la section orthogonale étant un trapèze curviligne, dont la petite base et la grande base sont des arcs de cercle d'angle d'ouverture δ, la grande base étant située vers l'intérieur.

4. Ensemble d'une tête (1, 1') et d'un capot (30, 30', 30", 300) ) selon l'une quelconque des revendications 1 à 3, **caractérisé en ce que** la différence de hauteur entre les butées d'ouverture (12) et de fermeture (11) est au moins égale à P*(|θ-φ|-δ)/2Π.

5. Ensemble d'une tête (1, 1') et d'un capot (30, 30', 30", 300) selon l'une quelconque des revendications 1 à 4, **caractérisé en ce que** lesdites butée d'ouverture (12) ou de fermeture (11) sont des dents à rochet ou des ancrages en forme de L.

6. Ensemble d'une tête (1, 1') et d'un capot (30, 30', 30", 300) selon l'une quelconque des revendications 1 à 5, **caractérisé en ce que** la lame axiale (33) est moulée dans le prolongement de la jupe (31) servant au vissage du capot et **en ce que** cette jupe (31) est renforcée par au moins une nervure axiale (34), orientée radialement, accolée à ladite lame axiale.

7. Ensemble d'une tête (1, 1') et d'un capot (30, 30', 30", 300) selon l'une quelconque des revendications 1 à 6, **caractérisé en ce que** le goulot est muni d'un filet "vis" de vissage hélicoïdal avec un départ de filet droit et **en ce que** la paroi interne de la jupe (31) de capot est munie d'un filet "écrou" à arrêt de filet droit.

8. Ensemble d'une tête (1, 1') et d'un capot (30, 30', 30", 300) selon l'une quelconque des revendications 1 à 7, **caractérisé en ce que** la nervure axiale (34) a une extrémité inférieure (41), séparée de la lame par une fente (42), flexible circonférentiellement, qui joue le rôle de lame flexible sonore lorsqu'elle arrive en contact avec un plot (15) situé sur l'épaule, à la même distance de l'axe du goulot que l'extrémité inférieure (41) flexible de la nervure axiale (34) et situé à un angle α, de plus de 10 degrés, dans le sens de dévissage de la butée de fermeture (11) ou dans le sens de vissage de la butée d'ouverture (12).

9. Ensemble d'une tête (1, 1') et d'un capot (30, 30', 30", 300) selon l'une quelconque des revendications 1 à 8, **caractérisé en ce que** la butée est munie d'un frein, c'est-à-dire d'une paroi qui s'écarte de la paroi cylindrique du goulot, dans la zone de rotation limitée.

10. Ensemble d'une tête (1, 1') et d'un capot (30, 30', 30", 300) selon l'une quelconque des revendications 1 à 9, **caractérisé en ce que** le goulot est muni de n ensembles de butées, la butée de fermeture étant située dans le prolongement radial de la butée d'ouverture et **en ce que** le capot est muni de n lames axiales.

11. Ensemble d'une tête (1') et d'un capot (30', 30") selon l'une quelconque des revendications 1 à 10, **caractérisé en ce que** le goulot (20') est muni d'une paroi sommitale (23) qui entoure l'orifice (25) et **en ce que** ledit capot a une paroi centrale (37), un bourrelet annulaire (38) étant attaché sur sa surface interne, ledit bourrelet venant s'appuyer, en position fermée, sur la surface sommitale (23) du goulot (20').

12. Tube muni d'une tête et d'un capot dont le dévissage partiel éloigne le sommet de la capsule par rapport à celui de la tête et libére ainsi un orifice central (43) permettant la distribution du produit, **caractérisé en ce qu'**il est muni de l'ensemble d'une tête (1) et d'un capot (30) selon l'une quelconque des revendications 1 à 10

13. Tube muni d'une tête et d'un capot dont le dévissage partiel éloigne le sommet de la capsule par rapport à celui de la tête, **caractérisé en ce qu'**il est muni de l'ensemble d'une tête (1') et d'un capot (30', 30") selon la revendication 11.

14. Tube distributeur de produits crémeux à pâteux au travers de fentes circulaires centrales **caractérisé en ce qu'**il est muni de l'ensemble d'une tête (1') et d'un capot (30') selon la revendication 11.

15. Tube distributeur de produits crémeux à pâteux, anti-goutte et anti-sable, **caractérisé en ce qu'**il est muni de l'ensemble d'une tête (1') et d'un capot (30") selon la revendication 11.

16. Ensemble d'une tête et d'un capot selon l'une quelconque des revendications 1 à 10 **caractérisé en ce que** le capot est en forme de canule (300) et **en ce que** la tête est prolongée par une aiguille (226).

17. Ensemble d'une tête métallique (51), d'une embase (200) en matière plastique et d'un capot (300), **caractérisé en ce que** la tête métallique (51) et l'embase (200) sont munies de moyens (231 et 55) coopérant entre eux pour fixer de façon irréversible l'embase (200) sur la tête métallique (51) et **en ce que** l'embase (200) et le capot (300) sont munis des moyens selon l'une quelconque des revendications 1 à 11, où l'embase (200) joue le rôle de la tête.

18. Ensemble d'une tête métallique (51), d'une embase (200) en matière plastique et d'un capot (300) selon la revendication 17, **caractérisé en ce que** le capot est en forme de canule (300) et **en ce que** l'embase (200) est prolongée par une aiguille (226).

19. Ensemble d'une tête métallique (51), d'une embase (200) en matière plastique et d'un capot (300) selon la revendication 18, **caractérisé en ce que** l'aiguille (226) a une longueur telle que, en position fermée, l'aiguille (226) déborde d'au moins plusieurs dixièmes de millimètres du sommet de la canule (300).

20. Ensemble d'une tête métallique (51), d'une embase (200) en matière plastique et d'un capot (300) selon la revendication 18, **caractérisé en ce que** la canule (300) est prolongée par un opercule sécabie en forme de bâtonnet.

21. Ensemble d'une tête métallique (51), d'une embase (200) en matière plastique et d'un capot (300) selon l'une quelconque des revendications 17 à 20. **caractérisé en ce que** la tête métallique possède un goulot (53) dont l'orifice est obturé par un opercule (54) et **en ce que** l'embase est munie d'un conduit central (201) dont l'extrémité inférieure (202) permet de perforer à la première utilisation l'opercule (54) de la tête métallique (51).

22. Ensemble d'une tête métallique (51), d'une embase (200) en matière plastique et d'un capot (300) selon l'une quelconque des revendications 18 à 21, **caractérisé en ce que** l'embase (200) est munie de moyens d'inviolabilité (250).

23. Ensemble d'une tête métallique (51), d'une embase (200) en matière plastique et d'un capot (300) selon l'une quelconque des revendications 18 à 21, **caractérisé en ce qu'**avant première utilisation, un anneau est interposé entre l'embase (200) et la tête métallique (51).

24. Tube distributeur métallique **caractérisé en ce qu'**il est muni de l'ensemble d'une tête métallique (51), d'une embase (200) en matière plastique et d'un capot (300) selon l'une quelconque des revendications 17 à 23.

## Patentansprüche

1. Anordnung aus einem Kopf (1, 1') und einer Kappe (30, 30', 30", 300), wobei der Kopf ein offenes Ende (2) zum Befestigen am offenen Ende eines Behälters oder einer Tube hat, einen zylindrischen Hals (20, 20') und eine sich vom offenen Ende zum Hals erstreckende Schulter (3) aufweist, wo der zylindrische Hals mit mindestens einem spiraligen Schraubgewinde (21) mit Gewindegang P versehen ist, wobei die Kappe einen zylindrischen Mantel (31) hat, der an seiner Innenwand mit einem Gewinde (36) ergänzend zu dem (21) des Halses (20) versehen ist, bei der die Kappe mindestens eine radial flexible und umfangsseitig steife axiale Zunge (33) trägt, wobei ein Ende der Zunge frei ist und das andere Ende an der Kappe mit einem geringfügig größeren Abstand von der Achse als der Außenradius des Halses befestigt ist, und bei der die Basis (10) des Halses mit mindestens einem Öffnungsanschlag (12) und mindestens einem Schließanschlag (11) versehen ist, wobei der Öffnungsanschlag eine erste Wand (14) hat, die sich nach und nach von der zylindrischen Wand (26) des Halses entfernt, derart, dass wenn die Kappe zum Zusammenbau auf den Kopf geschraubt wird, das freie Ende der axialen Zunge mit der ersten Wand (14) in Berührung kommt und die axiale Zunge (33), deren freies Ende dabei eine Radialbewegung erfährt, sich elastisch verformt und sich nach Überwinden des Öffnungsanschlags in einem Zwischenraum zwischen dem Öffnungs- (12) und Schließanschlag (11) zur zylindrischen Wand des Halses umlegt, wobei ihre Bewegung dann von den blockierenden Wänden (17 und 16) der Anschläge (12 und 11) begrenzt wird, **dadurch gekennzeichnet, dass** der Schließanschlag (11) eine geringere Höhe als der Öffnungsanschlag (12) hat, dass die Radialbewegung, die das freie Ende der axialen Zunge (33) erfährt, zentrifugal ist und dass die blockierenden Wände (17 und 16) des Öffnungsanschlags (12) mit der Winkelposition θ und des Schließanschlags (11) mit der Winkelposition φ in Bezug auf die axialen Diametralebenen mit den Winkelpositionen θ bzw. φ geringfügig geneigt sind und mit der Wand (47 oder 48) der axialen Zunge (33), die mit ihnen in Berührung kommt, zusammenwirken, so dass das freie Ende der axialen Zunge (33) dazu veranlasst wird, sich gemäß einer zentripetalen Bewegung zu verschieben.

2. Anordnung aus einem Kopf (1, 1') und einer Kappe (30, 30', 30", 300) nach Anspruch 1, bei der die axiale Zunge (33) eng an einem Ringabschnitt anliegt und Wände (47 und 48) aufweist, die zu den zylindrischen Wänden der axialen Zunge nicht orthogonal sind.

3. Anordnung aus einem Kopf (1, 1') und einer Kappe (30, 30', 30", 300) nach Anspruch 1 oder 2, **dadurch gekennzeichnet, dass** die axiale Zunge (33) eng an einem Ringabschnitt anliegt, dessen mittlerer Radius geringfügig größer ist als der des Halses, wobei der orthogonale Abschnitt ein krummliniges Trapez ist, dessen kurze Seite und lange Seite Kreisbögen mit dem Öffnungswinkel δ sind, wobei die lange Seite zum Innern hin gelegen ist.

4. Anordnung aus einem Kopf (1, 1') und einer Kappe (30, 30', 30", 300) nach einem der Ansprüche 1 bis 3, **dadurch gekennzeichnet, dass** die Höhendifferenz zwischen Öffnungsanschlag (12) und Schließanschlag (11) mindestens gleich P*(|θ-φ|-δ)/2Π ist.

5. Anordnung aus einem Kopf (1, 1') und einer Kappe (30, 30', 30", 300) nach einem der Ansprüche 1 bis 4, **dadurch gekennzeichnet, dass** der Öffnungsanschlag (12) oder der Schließanschlag (11) Sperrzähne oder L-förmige Verankerungen sind.

6. Anordnung aus einem Kopf (1, 1') und einer Kappe (30, 30', 30", 300) nach einem der Ansprüche 1 bis 5, **dadurch gekennzeichnet, dass** die axiale Zunge (33) in der Verlängerung des Mantels (31) zum Aufschrauben der Kappe gegossen ist und dass dieser Mantel (31) durch mindestens eine an die axiale Zunge angefügte, radial ausgerichtete axiale Rippe (34) verstärkt ist.

7. Anordnung aus einem Kopf (1, 1') und einer Kappe (30, 30', 30", 300) nach einem der Ansprüche 1 bis 6, **dadurch gekennzeichnet, dass** der Hals mit einem spiraligen Schraubengewinde mit einem Rechts-Gewindeanfang versehen ist und dass die Innenwand des Kappenmantels (31) mit einem Muttergewinde mit Rechts-Gewindeende versehen ist.

8. Anordnung aus einem Kopf (1, 1') und einer Kappe (30, 30', 30", 300) nach einem der Ansprüche 1 bis 7, **dadurch gekennzeichnet, dass** die axiale Rippe (34) ein umfangsseitig flexibles, von der Zunge durch einen Spalt (42) getrenntes unteres Ende (41) hat, das als tönende Federzunge fungiert, wenn es mit einem Stift (15) in Kontakt kommt, welcher auf der Schulter in gleichem Abstand von der Achse des Halses wie das flexible untere Ende (41) der axialen Rippe (34) und in einem Winkel α von mehr als 10 Grad in Aufschraubrichtung des Schließanschlags (11) oder in Zuschraubrichtung des Öffnungsanschlags (12) liegt.

9. Anordnung aus einem Kopf (1, 1') und einer Kappe (30, 30', 30", 300) nach einem der Ansprüche 1 bis 8, **dadurch gekennzeichnet, dass** der Anschlag mit einer Bremse versehen ist, d.h. einer Wand, die sich im begrenzten Drehbereich von der zylindrischen Wand des Halses entfernt.

10. Anordnung aus einem Kopf (1, 1') und einer Kappe (30, 30', 30", 300) nach einem der Ansprüche 1 bis 9, **dadurch gekennzeichnet, dass** der Hals mit n Anschlagsanordnungen versehen ist, wobei der Schließanschlag in der radialen Verlängerung des Öffnungsanschlags liegt, und dass die Kappe mit n axialen Zungen versehen ist.

11. Anordnung aus einem Kopf (1, 1') und einer Kappe (30, 30', 30", 300) nach einem der Ansprüche 1 bis 10, **dadurch gekennzeichnet, dass** der Hals (20') mit einer oberen Wand (23) versehen ist, welche die Öffnung (25) umgibt, und dass die Kappe eine zentrale Wand (37) hat, auf deren Innenfläche ein Ringwulst (38) angebracht ist, welcher Ringwulst in geschlossener Stellung an der oberen Wand (23) des Halses (20') zum Anliegen kommt.

12. Tube mit einem Kopf und einer Kappe, durch deren Aufschrauben das obere Ende der Kappe vom oberen Ende des Kopfes entfernt und damit eine zentrale Öffnung (43) zum Spenden des Produkts freigegeben wird, **dadurch gekennzeichnet, dass** sie mit einer Anordnung aus einem Kopf (1) und einer Kappe (30) nach einem der Ansprüche 1 bis 10 versehen ist.

13. Tube mit einem Kopf und einer Kappe, durch deren Aufschrauben das obere Ende der Kappe vom oberen Ende des Kopfes entfernt wird, **dadurch gekennzeichnet, dass** sie mit einer Anordnung aus einem Kopf (1') und einer Kappe (30', 30") nach Anspruch 11 versehen ist.

14. Tube zum Spenden cremiger bis pastiger Produkte durch zentrale, kreisförmige Öffnungen hindurch, **dadurch gekennzeichnet, dass** sie mit einer Anordnung aus einem Kopf (1') und einer Kappe (30') nach Anspruch 11 versehen ist.

15. Tube zum Spenden cremiger bis pastiger Produkte, gegen Austropfen und Sand geschützt, **dadurch gekennzeichnet, dass** sie mit einer Anordnung aus einem Kopf (1') und einer Kappe (30") nach Anspruch 11 versehen ist.

16. Anordnung eines Kopfes und einer Kappe nach einem der Ansprüche 1 bis 10, **dadurch gekennzeichnet, dass** die Kappe die Form einer Kanüle (300) hat und dass der Kopf durch eine Nadel (226) verlängert ist.

17. Anordnung aus einem metallischen Kopf (51), einem Ansatzstück (200) aus Kunststoff und einer Kappe (300), **dadurch gekennzeichnet, dass** der metallische Kopf (51) und das Ansatzstück (200) mit untereinander zusammenwirkenden Mitteln (231 und 55) versehen sind, um das Ansatzstück (200) irreversibel an dem metallischen Kopf (51) zu befestigen, und dass das Ansatzstück (200) und die Kappe (300) mit den Mitteln nach einem der Ansprüche 1 bis 11 versehen sind, wo das Ansatzstück (200) als Kopf fungiert.

18. Anordnung aus einem metallischen Kopf (51), einem Ansatzstück (200) aus Kunststoff und einer Kappe (300) nach Anspruch 17, **dadurch gekennzeichnet, dass** die Kappe die Form einer Kanüle (300) hat und das Ansatzstück (200) durch eine Nadel (226) verlängert ist.

19. Anordnung aus einem metallischen Kopf (51), einem Ansatzstück (200) aus Kunststoff und einer Kappe (300) nach Anspruch 18, **dadurch gekennzeichnet, dass** die Nadel (226) eine solche Länge hat, dass in Verschlussstellung diese Nadel (226) um mindestens mehrere Zehntel Millimeter aus dem oberen Ende der Kanüle (300) herausragt.

20. Anordnung aus einem metallischen Kopf (51), einem Ansatzstück (200) aus Kunststoff und einer Kappe (300) nach Anspruch 18, **dadurch gekennzeichnet, dass** die Kanüle (300) durch eine trennbare Abdeckung in Stäbchenform verlängert ist.

21. Anordnung aus einem metallischen Kopf (51), einem Ansatzstück (200) aus Kunststoff und einer Kappe (300) nach einem der Ansprüche 17 bis 20, **dadurch gekennzeichnet, dass** der metallische Kopf einen Hals (53) aufweist, dessen Öffnung durch eine Abdeckung (54) verschlossen ist, und dass das Ansatzstück mit einem zentralen Rohr (201) versehen ist, dessen unteres Ende (202) es ermöglicht, beim ersten Gebrauch die Abdeckung (54) des metallischen Kopfes (51) durchzustoßen.

22. Anordnung aus einem metallischen Kopf (51), einem Ansatzstück (200) aus Kunststoff und einer Kappe (300) nach einem der Ansprüche 18 bis 21, **dadurch gekennzeichnet, dass** das Ansatzstück mit Garantiesicherungsmitteln (250) versehen ist.

23. Anordnung aus einem metallischen Kopf (51), einem Ansatzstück (200) aus Kunststoff und einer Kappe (300) nach einem der Ansprüche 18 bis 21, **dadurch gekennzeichnet, dass** vor dem ersten Gebrauch ein Ring zwischen dem Ansatzstück (200) und dem metallischen Kopf (51) eingelegt ist.

24. Metallische Spendetube, **dadurch gekennzeichnet, dass** sie mit der Anordnung aus einem metallischen Kopf (51), einem Ansatzstück (200) aus Kunststoff und einer Kappe (300) nach einem der Ansprüche 17 bis 23 versehen ist.

## Claims

1. Assembly comprising a head (1, 1') and an overcap (30, 30', 30", 300), the said head having one open end (2) designed to be fixed on the open end of a container or a flexible tube provided with a cylindrical neck (20, 20') and a shoulder (3) extending from the said open end to the said neck, in which the cylindrical neck is provided with at least one helical screw thread (21) with pitch P, the overcap having a cylindrical skirt (31) provided with thread (36) on its inner wall complementary to the thread (21) on the neck (20), wherein the said overcap has at least one radially flexible and circumferentially rigid axial plate (33), one end of the said flexible plate being free, the other end being fixed to the overcap at a distance from the centreline slightly greater than the outside radius of the neck, and wherein the bottom (10) of the neck is provided with at least one opening stop (12) and at least one closure stop (11), the said opening stop being provided with a first wall (14) that gradually moves away from the cylindrical wall (26) of the said neck, such that when the overcap (30) is screwed onto the head for putting the assembly together, the free end of the axial plate (33) comes into contact with the first wall (14) and that the free end is forced to move radially and is elastically deformed and then, after passing beyond the opening stop, moves downwards towards the cylindrical wall of the neck inside a space between the said opening stop (12) and closure stop (11), its movement being limited by the blocking walls (16 and 17) of the said stops (11 and 12), **characterized in that** the said closure stop (11) has a height smaller than the height of the said opening stop (12), **in that** the radial movement of the free end of the axial plate (33) is centrifugal and **in that** the said blocking walls (17 and 16) of the opening stop (12) at angular position θ, and the closure stop (11) at angular position φ, are slightly inclined with axial diametric planes at angular positions θ and φ respectively and cooperate with the wall (47 or 48) of the axial plate (33) that comes into contact with them such that the free end of the axial plate (33) is forced to move according to a centripetal movement.

2. Assembly comprising a head (1, 1') and an overcap (30, 30', 30'', 300) according to claim 1, wherein the said axial plate (33) matches the shape of the portion of a ring and has transverse walls (47 and 48) that are not orthogonal to the cylindrical walls of the said axial plate (33).

3. Assembly comprising a head (1, 1') and an overcap (30, 30', 30'', 300) according to claim 1 or 2, **characterised in that** the axial plate (33) matches the shape of the portion of a ring with an average radius slightly greater than the average radius of the neck, the orthogonal section being a curved trapezium in which the small base and the large base are the arcs of a circle with an opening angle equal to δ, the large base being facing inwards.

4. Assembly comprising a head (1, 1') and an overcap (30, 30', 30'', 300) according to any one of claims 1 to 3, **characterised in that** the difference in height between the opening stop (12) and the closure stop (11) is equal to at least P * (|θ-φ| - δ) / 2Π.

5. Assembly comprising a head (1, 1') and an overcap (30, 30', 30'', 300) according to any one of claims 1 to 4, **characterised in that** the said opening stop (12) and closure stop (11) are ratchet teeth or L-shaped anchors.

6. Assembly comprising a head (1, 1') and an overcap (30, 30', 30'', 300) according to any one of claims 1 to 5, **characterised in that** the axial plate (33) is moulded along the extension of the skirt (31) used to screw in the overcap and **in that** this skirt (31) is reinforced by at least one axial rib (34) oriented radially and in contact with the said axial plate.

7. Assembly comprising a head (1, 1') and an overcap (30, 30', 30'', 300) according to any one of claims 1 to 6, **characterised in that** the neck is provided with a helical "screw" thread with a straight thread at the beginning and **in that** the inner wall of the skirt (31) of the cap is provided with a "nut" thread with a straight thread at the end.

8. Assembly comprising a head (1, 1') and an overcap (30, 30', 30'', 300) according to any one of claims 1 to 7, **characterised in that** the axial rib (34) has a lower end (41) separated from the plate by a circumferentially flexible slit (42) that acts as a flexible plate providing an audible warning when it comes into contact with a pad (15) located on the shoulder at the same distance from the centreline of the neck as the lower flexible end (41) of the axial rib (34) and located at an angle α of more than 10 degrees in the screwing out direction of the closure stop (11) or in the screwing in direction of the opening stop (12).

9. Assembly comprising a head (1, 1') and an overcap (30, 30', 30'', 300) according to any one of claims 1 to 8, **characterised in that** the stop is provided with a lock, in other words a wall that moves away from the cylindrical wall of the neck in the limited rotation area.

10. Assembly comprising a head (1, 1') and an overcap (30, 30', 30'', 300) according to any one of claims 1 to 9, **characterised in that** the neck is provided with n sets of stops, the closure stop being located along the radial extension of the opening stop and **in that** the cover is provided with n axial plates.

11. Assembly comprising a head (1') and an overcap (30', 30") according to any one of claims 1 to 10, **characterised in that** the neck (20') is provided with a top wall (23) that surrounds the orifice (25) and **in that** the said overcap has a central wall (37), an annular thickening (38) being attached on its inner surface, the said thickening bearing on the top surface (23) of the neck (20') when in the closed position.

12. Tube provided with a head and an overcap which, when partially unscrewed, separates the top of the cap from the top of the head and thus releases a central orifice (43) through which the product is distributed, **characterised in that** it is provided with an assembly comprising a head (1) and the overcap (30) according to any one of claims 1 to 10.

13. Tube provided with a head and an overcap which, when partially unscrewed, separates the top of the overcap from the top of the head, **characterised in that** it is provided with an assembly comprising a head (1') and an overcap (30', 30") according to claim 11.

14. Distribution tube for creamy or pasty products through central circular slits, **characterised in that** it is provided with an assembly comprising a head (1') and an overcap (30'') according to claim 11.

15. Distribution tube for creamy or pasty drip proof and sandproof products, **characterised in that** it is provided with an assembly comprising a head (1') and an overcap (30') according to claim 11.

16. Assembly comprising a head and a cap according to any one of claims 1 to 10, **characterised in that** the overcap is in the shape of a hollow needle (300) and **in that** the head is extended by a needle (226).

17. Assembly comprising a metallic head (51), a base (200) made of plastic material and an overcap (300), **characterised in that** the metallic head (51) and the base (200) are provided with means (231 and 55) cooperating together to irreversibly fix the base (200) onto the metallic head (51) and **in that** the base (200) and the cap (300) are provided with means according to any one of claims 1 to 11, in which the base (200) acts as the head.

18. Assembly comprising a metallic head (51), a plastic base (200) and an overcap (300) according to claim 17, **characterised in that** the overcap is in form of a hollow needle (300) and **in that** the base (200) is extended by a needle (226).

19. Assembly comprising a metallic head (51), a plastic base (200) and an overcap (300) according to claim 18, **characterised in that** the length of the needle (226) is such that the needle (226) projects by at least several tenths of a millimetre beyond the top of the hollow needle (300), when in the closed position.

20. Assembly comprising a metallic head (51), a plastic base (200) and an overcap (300) according to claim 18, **characterised in that** the hollow needle (300) is extended by a breakable closer in the form of a stick.

21. Assembly comprising a metallic head (51), a plastic base (200) and an overcap (300) according to any one of claims 17 to 20, **characterised in that** the metallic head is provided with a neck (53) in which the orifice is closed off by a closer (54) and **in that** the base is provided with a central duct (201), the lower end (202) of which perforates the closer (54) of the metallic head (51) during first use.

22. Assembly comprising a metallic head (51), a plastic base (200) and an overcap (300) according to any one of claims 18 to 21, **characterised in that** the base (200) is provided with tamperproof means (250).

23. Assembly comprising a metallic head (51), a plastic base (200) and an overcap (300) according to any one of claims 18 to 21, **characterised in that** a ring is inserted between the base (200) and the metallic head (51) before the first use.

24. Metallic distribution tube, **characterised in that** it is fitted with the assembly comprising a metallic head (51), a plastic base (200) and an overcap (300) according to any one of claims 17 to 23.
